# EUROPÄISCHE PATENTSCHRIFT

(11) **EP 4 384 329 B1**
(45) Veröffentlichungstag und Bekanntmachung des Hinweises auf die Patenterteilung: **03.09.2025**
(21) Anmeldenummer: 22758149.3
(22) Anmeldetag: 25.07.2022
(51) Int. Cl.: B07C 5/02

(54) **BEHEBEN VON FEHLPLATZIERUNGEN AUF EINEM SORTERELEMENT**
CORRECTING OF MISPLACEMENTS ON A SORTER ELEMENT
SUPPRESSION DES LOCALISATIONS ERRONÉES SUR UN ÉLÉMENT SÉLECTEUR

(30) Priorität: 30.09.2021 EP 21200259
(43) Veröffentlichungstag der Anmeldung: 19.06.2024
(73) Patentinhaber: Körber Supply Chain Logistics GmbH, 78467 Konstanz (DE)
(72) Erfinder: BÖNSCH, Wolfgang, 78333 Stockach (DE); FISCHER, Marco, 78462 Konstanz (DE)
(74) Vertreter: Müller Schupfner & Partner Patent- und Rechtsanwaltspartnerschaft mbB (Muc)
(86) Internationale Anmeldenummer: PCT/EP2022/070740
(87) Internationale Veröffentlichungsnummer: WO 2023/051973

(56) Entgegenhaltungen:
- EP-A1- 3 566 982
- WO-A1-2018/200503

## Beschreibung

Die Erfindung bezieht sich auf das technische Gebiet des Behebens einer Fehlplatzierung eines Stückgutes auf einem Sorterelement.

Sendungen oder sonstige Stückgüter werden automatisiert durch Sortiereinrichtungen sortiert. Dabei wird typischerweise jeweils ein Stückgut mittels einer Induction oder händisch auf den Aufnahmebereich eines Carriers oder Segmentes eines Sorters gegeben. Der Sorter ist ausgestaltet, jeweils ein Stückgut auf einem von einer Vielzahl von Aufnahmebereichen aufzunehmen und jedes der Stückgüter zu einem beliebigen von mehreren Sortierzielen zu transportieren. Typischerweise ist der Sorter eine Förderstrecke, welche die Carrier und somit die Aufnahmebereiche zu den entlang der Förderstrecke angeordneten Sortierzielen transportiert. Die Carrier umfassen in der Regel einen Abwurfmechanismus, beispielsweise einen Quergurt oder eine Kippschale, von welchem das jeweilige Stückgut direkt von dem jeweiligen Aufnahmebereich an einem automatisch ermittelten Sortierziel abgeworfen wird.

Wenn Güter zwischen zwei Segmenten oder Aufnahmebereichen eines klassischen Sorters liegen, so können sie nicht geregelt abgeworfen werden. Die Segmente werden in einem solchen Fall für die weitere Nutzung von der Sortersteuerung als gesperrt hinterlegt. Die Sorter-Kapazität und der Sorter-Durchsatz nehmen so immer weiter ab, bis die Güter entfernt werden. Auch können falsch liegende Güter sich hin und wieder von allein lösen und vom Sorter abstürzen, was eine Gefahr für Personen darstellen kann.

Andere Sortiereinrichtungen basieren beispielsweise auf einer Pluralität von Automated Guided Vechicles (AGV), wobei jedes AGV einen Carrier mit einem Aufnahmebereich und einem Abwurfmechanismus umfasst. Die AGVs können somit Stückgüter auf dem Aufnahmebereich aufnehmen, individuell zu den Sortierzielen transportieren und dort die Stückgüter in die jeweiligen Sortierziele abwerfen. Liegt ein Stückgut auf dem Rahmen des AGV oder nicht ausreichend zuverlässig auf dem Aufnahmebereich auf, so besteht eine vergleichbare Problematik wie bei klassischen Sortern.

**In** der Regel wird der oben beschriebenen Problematik begegnet, indem von Zeit zu Zeit liegengebliebene Sendungen und die Reinigung jeweils am Ende einer Schicht durchgeführt werden. Eine solche Wartung ist einerseits personalintensiv, anderseits verhindert sie nicht, dass die volle Kapazität erst wieder nach einem Wartungszyklus sichergestellt wird.

Auch kann eine Beladekontrolleinheit eingesetzt werden, um zu erkennen ob Segmente leer oder belegt sind.

Eine weitere Möglichkeit stellt die Möglichkeit dar, den Sorter mittels eines Gebläses insbesondere von fehlplatzierten leichten Sendungen zu befreien. EP3566982A1 offenbart eine auf einem Gebläse basierte Lösung.

Auch können mehrere AGVs mechanisch oder virtuell hintereinander gekoppelt werden und so vergleichbar einer Zugkomposition, und somit vergleichbar einem klassischen Sorter, zu den Sortierzielen transportiert werden.

Ferner offenbart EP3041615B1 ein Verfahren zum Zuführen von Gegenständen zu einem Sortierer aus einem Strom von Gegenständen, die an einem Zuförderer ankommen.

Die EP 3 566 982 A1 schützt eine Sortiervorrichtung zum Sortieren von Gegenständen, mit einem Förderer, der in einer Förderrichtung entlang eines Förderweges bewegbar ist. Die WO 2018/200503 A1 schützt ein Verarbeitungssystem mit einem Vereinzelungssystem, um einen vereinzelten Strom von Objekten bereitzustellen.

Der Erfindung liegt die Aufgabe zugrunde, den Durchsatz einer Sortieranlage zu optimieren und deren Betriebssicherheit zu erhöhen.

Diese Lösung dieser Aufgabe wird durch die in den unabhängigen Ansprüchen beschriebenen Konzepte gelöst.

Gemäß einem Aspekt betrifft die Erfindung ein Verfahren zum Beheben einer Fehlplatzierung eines Stückgutes auf einem Sorterelement. Das Sorterelement umfasst einen Aufnahmebereich und ist ausgestaltet, das Stückgut in einem Aufnahmebereich aufzunehmen, zu einem beliebigen von mehreren Sortierzielen zu transportieren und dort von dem Aufnahmebereich an das beliebige Sortierziel abzugeben. Gemäß dem Verfahren wird ein Stückgut auf dem Sorterelement platziert. Eine Datenstruktur, welche eine Platzierung des Stückgutes auf dem Sorterelement repräsentiert, wird automatisch erfasst. Eine Fehlplatzierung des Stückgutes auf dem Sorterelement wird anhand der Datenstruktur automatisch erkannt. Ein Roboter wird so angesteuert, dass die Fehlplatzierung des Stückgutes auf dem Sorterelement durch den Roboter behoben wird.

Gemäß einem weiteren Aspekt betrifft die Erfindung ein System zum Beheben einer Fehlplatzierung eines Stückgutes auf einem Sorterelement. Das System umfasst einen Roboter und eine Erfassungseinrichtung. Die Erfassungseinrichtung umfasst ein Sensorsystem und eine Kontrolleinrichtung und ist eingerichtet, eine Datenstruktur, welche eine Platzierung des Stückgutes auf dem Sorterelement repräsentiert zu erfassen und anhand der Datenstruktur eine Fehlplatzierung des Stückgutes auf dem Sorterelement zu erkennen. Die Kontrolleinrichtung ist ausgestaltet, den Roboter so anzusteuern, dass dieser die Fehlplatzierung des Stückgutes auf dem Sorterelement behebt.

Vorteile und Ausgestaltungen der Erfindung, die einzeln oder in Kombination miteinander einsetzbar sind, sind Gegenstand der Unteransprüche.

Die Datenstruktur kann beispielsweise ein digitales Abbild des Stückguts und/oder von zumindest Teilen des Sorterelements umfassen.

Das Sorterelement kann beispielsweise einen Sorter oder einen Teil eines Sorters umfassen. Das Sorterelement kann auch als AGV oder Komposition von mehreren AGV ausgestaltet sein.

Der Roboter kann ausschließlich oder primär zur Behebung der Fehlplatzierung vorgesehen sein. Alternativ kann dem Roboter die Behebung von Fehlplatzierungen auf dem Sorterelement auch als Nebenaufgabe zugewiesen sein, während er eine andere Hauptaufgabe hat, beispielsweise das Beladen des Sorterlements mit Stückgütern.

Gemäß einem Ausführungsbeispiel behebt der Roboter die Fehlbelegung, indem er das Stückgut aufnimmt und auf einen folgenden freien Aufnahmebereich des Sorterelementes abgibt, also beispielsweise an einen folgenden freien Aufnahmebereich eines Sorters oder an den Aufnahmebereich eines folgenden AGV.

Gemäß einem Ausführungsbeispiel umfasst die Fehlplatzierung, dass das Stückgut nicht oder nicht vollständig in dem Aufnahmebereich platziert wurde. Beispielsweise kann die Kontrolleinrichtung eingerichtet sein, anhand der Datenstruktur zu ermitteln, ob das Stückgut nicht oder nicht vollständig in dem Aufnahmebereich des Sorterelementes platziert wurde.

Dadurch kann eine Ursache, die besonders häufig zu einer Reduktion des Durchsatzes von Sorteranlagen führt, automatisch ermittelt werden.

Gemäß einem Ausführungsbeispiel umfasst die Fehlplatzierung, dass das Stückgut nicht oder nicht vollständig in dem Aufnahmebereich platziert wurde. Dadurch kann verhindert werden, dass das Stückgut seitlich von dem Sorterelement hinunterfällt oder mit einer Person oder einer Einrichtung kollidiert, die entlang eines Förderpfades, entlang welchem das Sorterelement das Stückgut fördert, positioniert ist.

Gemäß einem Ausführungsbeispiel umfasst die Fehlplatzierung, dass der Aufnahmebereich lediglich zur Aufnahme eines einzigen Stückgutes vorgesehen, jedoch durch zwei oder mehr Stückgüter belegt ist. Dadurch kann die Zuverlässigkeit und der Durchsatz des Sortierprozesses weiter erhöht werden. Beispielsweise kann auch verhindert werden, dass zwei Stückgüter einer solchen Doppelbelegung mit unterschiedlichen Destinationen nicht in dasselbe Sortierziel ausgeschleust werden, und dadurch eines der Stückgüter falsch sortiert würde.

Gemäß einem Ausführungsbeispiel bewirkt die Fehlplatzierung des Stückgutes, dass das Stückgut einen regulären Ausschleusmechanismus des Sorterelements aufgrund einer Verklemmung oder einer Verklebung behindert. Dadurch wird kann der Aufnahmebereich wieder für weitere Sendungen freigegeben werden.

Gemäß einem Ausführungsbeispiel umfasst die Fehlplatzierung, dass das das Stückgut lateral zu einer Förderrichtung des Sorterlements seitlich über das Sorterelement hinausragt. Dadurch kann die Betriebssicherheit und der Durchsatz erhöht werden.

Gemäß einem Ausführungsbeispiel umfasst die Fehlplatzierung, dass das Stückgut eine für das Sorterelement vorgesehene Größe überschreitet. Dadurch kann die Betriebssicherheit und der Durchsatz erhöht werden.

Gemäß einem Ausführungsbeispiel umfasst die Fehlplatzierung, dass das Stückgut Müll oder Fragmente von zu befördernden Stückgütern sind. Dadurch kann die Betriebssicherheit und der Durchsatz erhöht werden.

Gemäß einem Ausführungsbeispiel wird die Fehlplatzierung behoben, indem das Stückgut mittels des Roboters in den Aufnahmebereich bewegt wird. Beispielsweise kann die Kontrolleinrichtung eingerichtet sein, den Roboter so anzusteuern, dass dieser die Fehlplatzierung des Stückgutes auf dem Sorterelement behebt, indem er das Stückgut in den Aufnahmebereich bewegt. Dies hat den Vorteil, dass das Stückgut dann ohne weitere Einschleusung durch das Sorterelement verarbeitet werden kann, was sich positiv auf den Durchsatz auswirkt.

Gemäß einem Ausführungsbeispiel wird die Datenstruktur durch die Kontrolleinrichtung auf Kriterien überprüft, und anhand der überprüften Kriterien wird durch die Kontrolleinrichtung eine Methode ausgewählt, mittels derer die Fehlplatzierung behoben wird. Dies erlaubt eine flexible, an die jeweilige Art der Fehlplatzierung und/oder Art des Stückguts angepasste Behebung der Fehlplatzierung.

Beispielsweise kann die Methode ausgewählt werden aus einer beliebigen mindestens zwei Methoden umfassenden Selektion der folgenden Methoden:
a) Beheben der Fehlplatzierung mittels des Roboters;
b) Bewegen des Stückgutes mittels des Roboters in den Aufnahmebereich;
c) Abwerfen des Stückgutes von dem Sorterelement mittels des Roboters;
d) Abwerfen des Stückgutes durch einen Abgabemechanismus des Sorterelements (z.B. Abwurf mittels einer Kippschale oder einer Crossbelt-Gurt-Bewegung);
e) Kombination von Platzierung des Stückgutes mittels des Roboters mit Abgabe des Stückgutes durch einen Abgabemechanismus des Sorterelements;
f) Signalisieren, dass das Beheben der Fehlplatzierung durch eine menschliche Intervention vorgenommen werden soll.

Gemäß einem Ausführungsbeispiel ist der Roboter stationär oder unabhängig von dem Sorterelement bewegbar. Beispielsweise ist der Roboter nicht oder nicht so an dem Sorterelement festmontiert, sodass der Roboter mittels des Sorterlements zusammen mit Stückgütern transportiert würde. Dies erlaubt eine einfache Konstruktion des Roboters.

Gemäß einem Ausführungsbeispiel ist der Roboter oberhalb einer Förderfläche des Sorterelements angeordnet, sodass das mit dem Stückgut beladene Sorterelement zumindest dann, wenn keine Fehlplatzierung des Stückgutes auf dem Sorterelement erkannt wurde, ungehindert den Roboter passieren kann, und dass der Roboter dann, wenn eine Fehlplatzierung des Stückgutes auf dem Sorterelement erkannt wurde, der Roboter die Fehlplatzierung des Stückgutes auf dem Sorterelement beheben kann. Dies ermöglicht eine einfache Konstruktion und Anordnung eines Roboters, sodass dieser möglichst wirkungsvoll in alle Positionen bewegt werden kann, die für die Behebung der Fehlplatzierung des Stückgutes auf dem Sorterelement notwendig sind.

Gemäß einem Ausführungsbeispiel umfasst die Datenstruktur auch mindestens eine Topographieinformation des Stückgutes, und die Topographieinformation wird durch die Kontrolleinrichtung mitberücksichtigt, um den Roboter anzusteuern, um die Fehlplatzierung des Stückgutes auf dem Sorterelement zu beheben.

Gemäß einem Ausführungsbeispiel umfasst das Sorterelement mehrere Aufnahmebereiche, von denen jeder jeweils vorgesehen ist, ein Stückgut aufzunehmen, zu einem beliebigen von mehreren Sortierzielen zu transportieren und dort von dem Aufnahmebereich in jeweils eines der Sortierziele abzugeben. Beispielsweise ist das Sorterelement ein Sorter und umfasst mehrere Aufnahmebereiche, die einer Zugkomposition ähnlich, sich in einer Förderrichtung bewegen und die in der Förderrichtung in mindestens einer linearen Reihe angeordnet sind.

Gemäß weiteren Ausführungsbeispielen kann das System mehrere Roboter umfassen, die von der Kontrolleinrichtung oder von weiteren Kontrolleinrichtungen so angesteuert werden, dass die Roboter die Fehlplatzierung von Stückgütern auf Sorterelementen beheben. Gemäß weiteren Ausführungsbeispielen, können die Roboter mit unterschiedliche Manipulationswerkzeuge, wie beispielsweise einer beliebigen Auswahl der folgenden Werkzeuge versehen sein, um Fehlplatzierungen von Stückgütern zu beheben:
- Greifer oder Zange;
- Vakuum-Sauger (Einzelsaugnapf, Mehrfach-Sauger);
- Schieber;
- Besen;
- Gebläse.

Weitere Merkmale, Eigenschaften und Vorteile der vorliegenden Erfindung ergeben sich aus der nachfolgenden Beschreibung unter Bezugnahme auf die beiliegenden Figuren. Darin zeigen
schematisch:
Figur 1 ein System zum Beheben einer Fehlplatzierung eines Stückgutes auf einem Sorterelement gemäß einem Ausführungsbeispiel;
Figur 2 eine Variante eines Systems zum Beheben einer Fehlplatzierung eines Stückgutes auf einem Sorterelement gemäß einem Ausführungsbeispiel;
Figur 3 eine weitere Variante eines Systems zum Beheben einer Fehlplatzierung eines Stückgutes auf einem Sorterelement gemäß einem Ausführungsbeispiel.

Die Figuren 1 bis 3 zeigen jeweils ein als Sortieranlage ausgestaltetes System 1 gemäß verschiedenen Ausführungsbeispielen, die jedoch auch miteinander kombiniert werden können. Um die in den Figuren 1-3 gezeigten Systeme 3 besser ansprechen zu können, werden diese mit den Buchstaben a, b, c indiziert, also Systeme 1a, 1b, 1c.

Figur 1 zeigt ein als Sortieranlage ausgestaltetes System 1a zum Beheben einer Fehlplatzierung 9 von Stückgütern 3, auf einem als Sorter ausgestalteten Sorterelement 2. Die Stückgüter 3 sind in den Figuren zum besseren Verständnis und zur besseren Identifikation mit Buchstaben indiziert, also 3a, 3b, 3c, 3d. Das System 1a umfasst den Sorter 2, eine Erfassungseinrichtung 6 und einen neben und über der Sorter 2 montierten Roboter 10. Die Erfassungseinrichtung 6 umfasst ein als Kamerasystem ausgestaltetes Sensorsystem 14 und eine Kontrolleinrichtung 8. Das Kamerasystem 14 ist eingerichtet, eine als Bilddaten ausgestaltete Datenstruktur 7, welche eine Platzierung des Stückgutes 3 auf dem Sorterelement 2 repräsentiert, zu erfassen. Die Kontrolleinrichtung 8 ist ausgestaltet, anhand der Datenstruktur 7 eine Fehlplatzierung 9 des Stückgutes 3 auf dem Sorterelement 2 zu erkennen. Die Kontrolleinrichtung 8 ist zudem ausgestaltet, anhand der Datenstruktur 7 den Roboter 10 so anzusteuern, dass dieser die Fehlplatzierung 9 des Stückgutes 3 auf dem Sorterelement 2 behebt.

Der Sorter 2 ist oder umfasst eine Förderstrecke 2, welche mehrere durch Quergurtförderer definierte Aufnahmebereiche 4 umfasst, die zum besseren Verständnis mit den Buchstaben a bis f indiziert sind, also 4a, 4b, 4c, 4d, 4e, 4f. Jeder dieser Aufnahmebereiche 4a, 4b, 4c, 4d, 4e, 4f umfasst einen Quergurtförderer und ist dazu vorgesehen, vorzugsweise genau ein zu sortierendes Stückgut 3 aufzunehmen.

In Figur 1 ist ersichtlich, dass die Stückgüter 3b, 3d zumindest teilweise zwischen zwei benachbarten Aufnahmebereichen 4 platziert sind, und somit nicht so platziert sind, dass die Quergurtförderer diese Stückgüter 3b, 3d zuverlässig bei einem gewünschten Sortierziel abwerfen können. Die Stückgüter 3b, 3d sind somit nicht vollständig in einem Aufnahmebereich 4 des Sorterelementes 2 platziert und stellen somit Fehlplatzierungen dar.

Die Kamera 14 erfasst von jedem der in Förderrichtung 19 geförderten Stückgüter 3a, 3b, 3c, 3d Bilddaten und sendet diese als erfasste Datenstruktur 7 an die Kontrolleinrichtung 8. Die Kontrolleinrichtung 8 wertet für jedes Stückgut 3 die Datenstrukturen 7 aus, und überprüft diese auf Kriterien. Anhand der überprüften Kriterien entscheidet die Kontrolleinrichtung 8, ob eine Fehlplatzierung vorliegt oder nicht. In dem in Figur 1 dargestellten Ausführungsbeispiel steuert die Kontrolleinrichtung 8 den Roboter 10 an, fehlplatzierte Stückgüter 3b, 3d mittels einer Methode 91 in einen Behälter 21 abzuwerfen, während korrekt platzierte Stückgüter 3a, 3b durch den Sorter 2 weiter in Förderrichtung 19 transportiert werden (nicht dargestellt), und bei einem passenden Sortierziel mittels der Quergurten ausgeschleust werden.

Die Kriterien können sogar so ausgestaltet sein, dass die Kontrolleinrichtung 8 eine Methode auswählt, mittels derer die Fehlplatzierung 9 behoben wird. Mögliche Methoden können beispielsweise umfassen:
a) Beheben der Fehlplatzierung 9 mittels des Roboters 10;
b) Bewegen des Stückgutes 3 mittels des Roboters 10 in den Aufnahmebereich 4;
c) Abwerfen des Stückgutes 3 von dem Sorterelement 2 mittels des Roboters 10;
d) Abwerfen des Stückgutes 3 durch einen Abgabemechanismus des Sorterelements 2;
e) Kombination von Platzierung des Stückgutes 3 mittels des Roboters 10 mit Abgabe des Stückgutes 3 durch einen Abgabemechanismus des Sorterelements 2;
f) Signalisieren, dass das Beheben der Fehlplatzierung 9 durch eine menschliche Intervention vorgenommen werden soll;
g) Keine Behebung einer Fehlplatzierung.

Figur 2 zeigt eine Variante der anhand von Figur 1 illustrierten Ausführungsbeispiele, wobei sich das System 1b von Figur 2 vom System 1 dadurch unterscheidet, dass eine Fehlplatzierung 9 behoben wird, indem das Stückgut 3 mittels des Roboters 10 in den Aufnahmebereich 4 bewegt wird. Dabei kann die Kontrolleinrichtung 9 so eingerichtet sein, dass jedes der fehlplatzierten Stückgüter 3 in jeweils einen freien Aufnahmebereich 4 verschoben wird. Alternativ kann auch für jedes fehlplatzierte Stückgut 3 durch die Kontrolleinrichtung 8 anhand von Kriterien individuell entschieden werden, ob diese Methode 92 oder eine andere Methode, beispielsweise Methode
91 verwendet wird.

Vorzugsweise werden aus den Bilddaten der Datenstruktur 7 auch Topographieinformationen des Stückgutes 3 ermittelt, welche durch die Kontrolleinrichtung 8 mitberücksichtigt werden, um den Roboter 10 anzusteuern. Auf diese Weise kann eine Fehlplatzierung des Stückgutes 3 auf dem Sorterelement 2 präziser behoben werden.

In Figur 3 werden im Unterschied zu Figur 1 fehlplatzierte Stückgüter 3b, 3d mittels einer Methode 93 über eine Rutsche 22 seitlich aus dem Sorter 2 abgeworfen, wodurch sich als Vorteil eine schonendere Handhabung der Stückgüter ergibt.

Weitere vorteilhafte Ausführungsbeispiele lassen sich wie folgt verwirklichen:
Gemäß einem Ausführungsbeispiel ist die Erfassungseinrichtung als optisches Erkennungssystem ausgestaltet und überwacht die Platzierung aller Sendungen auf dem Sorter und vermisst deren genaue Positionen. Das optische Erkennungssystem kann Sensoren und/oder Kameras umfassen und zweidimensionale oder dreidimensionale Repräsentationen des überwachten Bereiches erzeugen.

Gemäß einem Ausführungsbeispiel werden Fehlbelegungen anhand von definierten Kriterien erkannt. Die Kriterien können auch anhand von Beispielbildern eingelernt werden. Gegebenenfalls können die Kriterien auch eine gezielte Auswertung von durch die Sortersteuerung gesperrter Segmente umfassen.

Gemäß einem Ausführungsbeispiel wird durch die Kontrolleinrichtung 8 eine Entscheidung bestimmt, mit welcher Methode Fehlbelegung wahrscheinlich behoben werden kann:
- Roboter;
- Abwurf mit üblicher Methode (Kippschale, Crossbelt-Gurt-Bewegung);
- Kombination von Roboter-Arm mit üblicher Abwurf-Mechanik;
- Nur durch menschliche Interaktion möglich;
- Keine Fehlbelegung erkennbar.

Gemäß einem Ausführungsbeispiel bekommt der Roboter am Gurt vom Erkennungssystem Fehlbelegungen mitgeteilt, dies kann beinhalten:
- Sendungstyp (Material, Größe, Form);
- Genaue Position;
- Möglicher Greif- oder Manipulations-Punkt als 3D-Koordinate mit Flächennormalenvektor;
- Abwurfpunkt (Rutsche, Behälter, korrekte Position auf Sorter-Segment).

Gemäß einem Ausführungsbeispiel ist der Roboter 10 so über dem Sorter 2 und den Quergurten oder Kippschalen befestigt, dass er den normalen Betrieb des Sorters 2 nicht stört, aber alle relevanten Positionen erreichen kann.

Gemäß weiteren Ausführungsbeispielen sind verschiedene Roboterkinematiken denkbar (Kickarm, Schwenkarm, Delta) abhängig von Sorter und Sendungsspektrum. Beispielsweise kann der Roboter als Portalroboter ausgestaltet sein.

Gemäß weiteren Ausführungsbeispielen kann der Roboterarm mit verschiedenen Werkzeugen ausgestattet sein:
- Greifer oder Zange;
- Vakuum-Sauger (Einzelsaugnapf, Mehrfach-Sauger);
- Schieber;
- Besen;
- Gebläse.

Gemäß weiteren Ausführungsbeispielen ist das System 1 ausgestaltet, dass falls der Roboter ein Stückgut 3 nur leicht verschieben muss, die Fehlplatzierung mit der üblichen regulären Abwurfmethode mittels eines Quergurtes oder einer Kippschale des Förderers 2 behoben werden kann.

Gemäß weiteren Ausführungsbeispielen ist Roboter so schnell, dass er im laufenden Sorterbetrieb mit 2.5 bis 4.0 m/s handeln kann.

Gemäß weiteren Ausführungsbeispielen ist ein langsamerer Betriebsmodus notwendig.

Gemäß weiteren Ausführungsbeispielen kann die Erfassungseinrichtung 6 aus einer geschätzten Zeit zur Behebung der Fehlbelegungen abschätzen, ab wann sich ein Wartungslauf lohnt, um die volle Kapazität des Sorters wiederherzustellen.

Gemäß weiteren Ausführungsbeispielen kann die Erfassungseinrichtung 6 nach einem Behebungsversuch nach genau einem Sorterumlauf den Erfolg prüfen und gegebenenfalls die Behebung der Fehlplatzierung mit gleicher oder anderer Methode wiederholen.

Gemäß weiteren Ausführungsbeispielen kann das System die manuelle Sorter-wartung unterstützen, wenn verbleibende, nur durch menschliche Interaktion behebbare Fehlbelegungen nacheinander direkt zum Servicepersonal gefahren werden.

Gemäß weiteren Ausführungsbeispielen kann der Roboter auch mit Bürsten oder anderen Manipulatoren ausgerüstet sein zur automatischen Reinigung des Sorterelements 2, oder von Kippschalen oder Quergurten.

Gemäß weiteren Ausführungsbeispielen können nicht nur fehlplatzierte Stückgüter, sondern auch Verpackungsbruchstücke, Paketinhalte und sonstige unerwünschte Objekte entfernt werden.

Gemäß weiteren Ausführungsbeispielen können auch richtig
platzierte, aber aus anderen Gründen nicht mit üblicher Abwurfmechanik entfernbare Stückgüter entfernt werden (festgeklebt, Abwurfmechanik defekt, Sendung rollend oder zu träge für Mechanik).

Gemäß weiteren Ausführungsbeispielen umfasst die Erfassungseinrichtung 8 ein intelligentes Erkennungssystem zur Identifikation, Vermessung und Bewertung von Fehlbelegungen mit einem Speicher für wiederholte Behebungsversuche und/oder eine Schnittstelle zu Sortersteuerung.

Weitere Vorteile und Ausführungsbeispiele ergeben sich durch eine beliebige Auswahl der folgenden Konzepte:
- Präzise Manipulation erfordert kein komplettes Leerlaufen des Sorters und kann bei voller/reduzierter Geschwindigkeit im Betrieb durchgeführt werden;
- Weniger/kein Personalaufwand;
- Schnellere Sorter-Wartung, kann gegebenenfalls mehrmals täglich durchgeführt werden;
- Reduktion von Sorterstörungen und Personengefährdungen;
- Steigerung des Sorter-Durchsatzes;
- Erkennungssystem ersetzt bisherige Beladekontroll-Kamera;
- Bisherige Beladekontroll-Funktion kann um weitere Features erweitert werden (genaue Lage der Sendungen, Statistiken, Verschmutzungserkennung);
- Schwere Sendungen können mit bislang eingesetzten Gebläsen nicht entfernt werden;
- Entfernen schwerer Sendungen sehr unergonomische und gegebenenfalls gefährliche Arbeit;
- Durch regelmäßiges gezieltes Entfernen von fehlplatzierten Sendungen können diese schneller wieder dem Sortierprozess zugeführt werden was zu einer Erhöhung der Zustellqualität und Verkürzung der Zustelldauer führt;
- Weniger Lärm als mit reinem Gebläse.

Obwohl die Erfindung im Detail durch bevorzugte Ausführungsbeispiele näher illustriert und beschrieben wurde, ist die Erfindung nicht durch die offenbarten Beispiele eingeschränkt. Variationen hiervon können vom Fachmann abgeleitet werden, ohne den Schutzumfang der Erfindung, wie er durch die nachfolgenden Patentansprüche definiert wird, zu verlassen.

## Patentansprüche

1. Verfahren zum Beheben einer Fehlplatzierung (9) eines Stückgutes (3) auf einem Sorterelement (2), umfassend die Verfahrensschritte:
- Platzieren des Stückgutes (3) auf dem Sorterelement (2),
wobei das Sorterelement (2) einen Aufnahmebereich (4) umfasst und ausgestaltet ist, das Stückgut (3) in dem Aufnahmebereich (4) aufzunehmen, zu einem beliebigen von mehreren Sortierzielen zu transportieren und dort von dem Aufnahmebereich (4) an das beliebige Sortierziel abzugeben;
- Automatische Erfassung einer Datenstruktur (7) welche eine Platzierung des Stückgutes (3) auf dem Sorterelement (2) repräsentiert;
- Automatisches Erkennen einer Fehlplatzierung (9) des Stückgutes auf dem Sorterelement (2) mittels der Datenstruktur (7);
**dadurch gekennzeichnet, dass** das Verfahren umfasst
- Ansteuern eines Roboters (10) so, dass die Fehlplatzierung des Stückgutes (3) auf dem Sorterelement (2) durch den Roboter (10) behoben wird.

2. Verfahren nach Anspruch 1, wobei die Fehlplatzierung (9) behoben wird, indem das Stückgut (3) mittels des Roboters (10) in den Aufnahmebereich (4) bewegt wird.

3. Verfahren nach einem beliebigen der vorangehenden Ansprüche, wobei die Fehlplatzierung (9) umfasst, dass das Stückgut (3) nicht oder nicht vollständig in dem Aufnahmebereich (4) platziert wurde und/oder, dass der Aufnahmebereich (4) lediglich zur Aufnahme eines einzigen Stückgutes (3) vorgesehen, jedoch durch zwei oder mehr Stückgüter (3) belegt ist und/oder, dass die Fehlplatzierung des Stückgutes (3) bewirkt, dass das Stückgut (3) einen regulären Ausschleusmechanismus des Sorterelements (2) aufgrund einer Verklemmung oder einer Verklebung behindert und/oder, dass das Stückgut (3) lateral zu einer Förderrichtung (19) des Sorterlements (2) seitlich über das Sorterelement (2) hinausragt und/oder, dass das Stückgut (3) eine für das Sorterelement (2) vorgesehene Größe überschreitet und/oder, dass das Stückgut (3) Müll ist.

4. Verfahren nach einem beliebigen der vorangehenden Ansprüche, wobei die Datenstruktur (7) automatisiert auf Kriterien überprüft wird, und anhand der überprüften Kriterien automatisiert eine Methode ausgewählt wird, mittels derer die Fehlplatzierung (9) behoben wird;
wobei vorzugsweise die Methode automatisch ausgewählt wird aus einer beliebigen mindestens zwei Methoden umfassenden Selektion der folgenden Methoden:
a) Beheben der Fehlplatzierung (9) mittels des Roboters (10);
b) Bewegen des Stückgutes (3) mittels des Roboters (10) in den Aufnahmebereich (4);
c) Abwerfen des Stückgutes (3) von dem Sorterelement (2) mittels des Roboters (10);
d) Abwerfen des Stückgutes (3) durch einen Abgabemechanismus des Sorterelements (2);
e) Kombination von Platzierung des Stückgutes (3) mittels des Roboters (10) mit Abgabe des Stückgutes (3) durch einen Abgabemechanismus des Sorterelements (2);
f) Signalisieren, dass das Beheben der Fehlplatzierung (9) durch eine menschliche Intervention vorgenommen werden soll;
g) Keine Fehlbelegung erkennbar.

5. Verfahren nach einem beliebigen der vorangehenden Ansprüche, wobei der Roboter (10) stationär angeordnet ist oder unabhängig von dem Sorterelement (2) bewegbar ist.

6. Verfahren nach einem beliebigen der vorangehenden Ansprüche, wobei der Roboter (10) oberhalb einer Förderfläche des Sorterelements (2) angeordnet ist, sodass das mit dem Stückgut (3) beladene Sorterelement (2) zumindest dann wenn keine Fehlplatzierung des Stückgutes auf dem Sorterelement (2) erkannt wurde ungehindert den Roboter passieren kann, und dass der Roboter (10) dann, wenn eine Fehlplatzierung (9) des Stückgutes (3) auf dem Sorterelement (2) erkannt wurde, die Fehlplatzierung (9) des Stückgutes (3) auf dem Sorterelement (2) beheben kann.

7. Verfahren nach einem beliebigen der vorangehenden Ansprüche, wobei die Datenstruktur (7) auch eine Topographieinformation des Stückgutes (3) umfasst, und die Topographieinformation mitberücksichtigt wird um den Roboter anzusteuern um die Fehlplatzierung des Stückgutes (3) auf dem Sorterelement (2) zu beheben.

8. System (1) zum Beheben einer Fehlplatzierung (9) eines Stückgutes (3) auf einem Sorterelement (2), umfassend eine Erfassungseinrichtung (6); wobei die Erfassungseinrichtung (6) ein Sensorsystem (14) und eine Kontrolleinrichtung (8) umfasst und eingerichtet ist, eine Datenstruktur (7) welche eine Platzierung des Stückgutes (3) auf dem Sorterelement (2) repräsentiert zu erfassen und anhand der Datenstruktur (7) eine Fehlplatzierung (9) des Stückgutes (3) auf dem Sorterelement (2) zu erkennen;
**dadurch gekennzeichnet, dass** das System einen Roboter (10) umfasst und die Kontrolleinrichtung (8) ausgestaltet ist, den Roboter (10) so anzusteuern, dass dieser die Fehlplatzierung (9) des Stückgutes (3) auf dem Sorterelement (2) behebt.

9. System (1) nach Anspruch 8, wobei die Kontrolleinrichtung (8) eingerichtet ist, anhand der Datenstruktur (7) zu ermitteln, ob das Stückgut (3) nicht oder nicht vollständig in einem Aufnahmebereich (4) des Sorterelementes (2) platziert wurde und/oder, ob der Aufnahmebereich (4) lediglich zur Aufnahme eines einzigen Stückgutes (3) vorgesehen, jedoch durch zwei oder mehr Stückgüter (3) belegt ist und/oder, ob die Fehlplatzierung des Stückgutes (3) bewirkt, dass das Stückgut (3) einen regulären Ausschleusmechanismus des Sorterelements (2) aufgrund einer Verklemmung oder einer Verklebung behindert und/oder, ob das Stückgut lateral zu einer Förderrichtung (19) des Sorterlements (2) seitlich über das Sorterelement (2)hinausragt und/oder, ob das Stückgut (3) eine für das Sorterelement (2) vorgesehene Größe überschreitet und/oder, ob das Stückgut (3) Müll ist.

10. System (1) nach Anspruch 9, wobei die Kontrolleinrichtung (8) ausgestaltet ist, den Roboter (10) so anzusteuern, dass dieser die Fehlplatzierung (9) des Stückgutes (3) auf dem Sorterelement (2) behebt, indem er das Stückgut (3) in den Aufnahmebereich (4) bewegt.

11. System (1) nach einem beliebigen der Ansprüche 8 bis 10, wobei die Kontrolleinrichtung (8) ausgestaltet ist, die Datenstruktur (7) auf Kriterien zu überprüfen, und anhand der überprüften Kriterien eine Methode auszuwählen, mittels derer die Fehlplatzierung (9) behoben wird;
wobei die Kontrolleinrichtung (8) vorzugsweise ausgestaltet ist, die Methode aus einer beliebigen mindestens zwei Methoden umfassenden Selektion der folgenden Methoden auszuwählen:
a) Beheben der Fehlplatzierung (9) mittels des Roboters (10);
b) Bewegen des Stückgutes (3) mittels des Roboters (10) in den Aufnahmebereich (4);
c) Abwerfen des Stückgutes (3) von dem Sorterelement (2) mittels des Roboters (10);
d) Abwerfen des Stückgutes (3) durch einen Abgabemechanismus des Sorterelements (2);
e) Kombination von Platzierung des Stückgutes (3) mittels des Roboters (10) mit Abgabe des Stückgutes (3) durch einen Abgabemechanismus des Sorterelements (2);
f) Signalisieren, dass das Beheben der Fehlplatzierung (9) durch eine menschliche Intervention vorgenommen werden soll;
g) Keine Fehlbelegung erkennbar.

12. System (1) nach einem beliebigen der Ansprüche 8 bis 11, wobei der Roboter (10) stationär oder unabhängig von dem Sorterelement (2) bewegbar ist.

13. System (1) nach einem beliebigen der Ansprüche 8 bis 12, wobei der Roboter (10) oberhalb einer Förderfläche des Sorterelements (2) so angeordnet ist, dass das mit dem Stückgut (3) beladene Sorterelement (2) zumindest dann wenn keine Fehlplatzierung des Stückgutes (3) auf dem Sorterelement (2) erkannt wurde ungehindert den Roboter passieren kann und der Roboter (10) dann wenn eine Fehlplatzierung (9) des Stückgutes (3) auf dem Sorterelement (2) erkannt wurde, der Roboter (10) die Fehlplatzierung (9) des Stückgutes (3) auf dem Sorterelement (2) beheben kann.

14. System (1) nach einem beliebigen der Ansprüche 8 bis 13,
wobei die Erfassungseinrichtung (6) eingerichtet ist, mindestens eine Topographieinformation des Stückgutes (3) zu erfassen, wobei die Kontrolleinrichtung (8) die mindestens eine Topographieinformation mitberücksichtigt um den Roboter (10) anzusteuern um die Fehlplatzierung des Stückgutes (3) auf dem Sorterelement (2) zu beheben.

15. System (1) nach einem beliebigen der Ansprüche 8 bis 14, wobei das Sorterelement (2) mehrere Aufnahmebereiche (4) umfasst, von denen jeder jeweils vorgesehen ist, ein Stückgut (3) aufzunehmen und in jeweils eines der Sortierziele abzugeben.

## Claims

1. Method for correcting a misplacement (9) of a piece good (3) on a sorter element (2), comprising the method steps:
- Placing the piece good (3) on the sorter element (2),
wherein the sorter element (2) comprises a receiving area (4) and is designed to receive the piece good (3) in the receiving area (4), to transport them to any one of a plurality of sorting destinations and to discharge them there from the receiving area (4) to any sorting destination;
- Automatic acquisition of a data structure (7) which represents a placement of the piece good (3) on the sorter element (2);
- Automatic detection of a misplacement (9) of the piece good on the sorter element (2) by means of the data structure (7);
**characterized in that** the method comprises
- Controlling a robot (10) so that the robot (10) corrects the misplacement of the piece good (3) on the sorter element (2).

2. Method according to claim 1, wherein the misplacement (9) is corrected by moving the piece good (3) into the receiving area (4) by means of the robot (10).

3. Method according to any of the preceding claims, wherein the misplacement (9) comprises that the piece good (3) was not or not completely placed in the receiving area (4) and/or that the receiving area (4) is only intended to receive a single piece good (3), but is occupied by two or more piece goods (3) and/or that the misplacement of the piece good (3) causes that the piece good (3) obstructs a regular ejection mechanism of the sorter element (2) due to jamming or sticking and/or that the piece good (3) protrudes laterally beyond the sorter element (2) with respect to a conveying direction (19) of the sorter element (2) and/or that the piece good (3) exceed a size intended for the sorter element (2) and/or that the piece good (3) is waste.

4. Method according to any of the preceding claims, wherein the data structure (7) is automatically checked for criteria, and a method is automatically selected on the basis of the checked criteria, by means of which the misplacement (9) is corrected;
wherein the method is preferably selected automatically from any selection of the following methods comprising at least two methods:
a) Correcting the misplacement (9) by means of the robot (10);
b) Moving the piece good (3) into the receiving area (4) by means of the robot (10);
c) Ejection of the piece good (3) from the sorter element (2) by means of the robot (10);
d) Ejection of the piece good (3) by a discharge mechanism of the sorter element (2);
e) Combination of placement of the piece good (3) by means of the robot (10) with discharge of the piece good (3) by a discharge mechanism of the sorter element (2);
f) Signalizing that the misplacement (9) is to be corrected by human intervention;
g) No misallocation recognizable.

5. Method according to any one of the preceding claims, wherein the robot (10) is stationary or movable independently of the sorter element (2).

6. Method according to any of the preceding claims, wherein the robot (10) is arranged above a conveying surface of the sorter element (2), so that the sorter element (2) loaded with the piece good (3) can pass the robot unhindered at least when no misplacement of the piece good on the sorter element (2) has been detected, and that the robot (10) can correct the misplacement (9) of the piece good (3) on the sorter element (2) if a misplacement (9) of the piece good (3) on the sorter element (2) has been detected.

7. Method according to any of the preceding claims, wherein the data structure (7) also comprises a topography information of the piece good (3), and the topography information is taken into account to control the robot to correct the misplacement of the piece good (3) on the sorter element (2).

8. System (1) for correcting a misplacement (9) of a piece good (3) on a sorter element (2), comprising a detection device (6); wherein the detection device (6) comprises a sensor system (14) and a control device (8) and is set up to detect a data structure (7) which represents a placement of the piece good (3) on the sorter element (2) and to recognize a misplacement (9) of the piece good (3) on the sorter element (2) on the basis of the data structure (7); **characterized in that** the system comprises a robot (10) and the control device (8) is designed to control the robot (10) in such a way that it corrects the misplacement (9) of the piece good (3) on the sorter element (2).

9. System (1) according to claim 8, wherein the control device (8) is set up to determine, on the basis of the data structure (7), whether the piece good (3) has not been placed or has not been placed completely in a receiving area (4) of the sorter element (2) and/or whether the receiving area (4) is intended only for receiving a single piece good (3) but is occupied by two or more piece goods (3) and/or whether the misplacement of the piece good (3) causes that the piece good (3) obstructs a regular ejection mechanism of the sorter element (2) due to jamming or sticking and/or whether the piece good protrudes laterally beyond the sorter element (2) with respect to a conveying direction (19) of the sorter element (2) and/or whether the piece good (3) exceeds a size intended for the sorter element (2) and/or whether the piece good (3) is waste.

10. System (1) according to claim 9, wherein the control device (8) is designed to control the robot (10) in such a way that it corrects the misplacement (9) of the piece good (3) on the sorter element (2) by moving the piece good (3) into the receiving area (4).

11. System (1) according to any one of claims 8 to 10, wherein the control device (8) is designed to check the data structure (7) for criteria, and to select a method by means of which the misplacement (9) is corrected, based on the checked criteria;
wherein the control device (8) is preferably designed to select the method from any selection of the following methods comprising at least two methods:
a) Correcting the misplacement (9) by means of the robot (10);
b) Moving the piece good (3) into the receiving area (4) by means of the robot (10);
c) Ejection of the piece good (3) from the sorter element (2) by means of the robot (10);
d) Ejection of the piece good (3) by a discharge mechanism of the sorter element (2);
e) Combination of placement of the piece good (3) by means of the robot (10) with discharge of the piece good (3) by a discharge mechanism of the sorter element (2);
f) Signalizing that the misplacement (9) is to be corrected by human intervention;
g) No misallocation recognizable.

12. System (1) according to any one of claims 8 to 11, wherein the robot (10) is stationary or movable independently of the sorter element (2).

13. System (1) according to any one of claims 8 to 12, wherein the robot (10) is arranged above a conveying surface of the sorter element (2) in such a way that the sorter element (2) loaded with the piece good (3) can pass the robot unhindered at least when no misplacement of the piece good (3) on the sorter element (2) has been detected, and the robot (10) can correct the misplacement (9) of the piece good (3) on the sorter element (2) when a misplacement (9) of the piece good (3) on the sorter element (2) has been detected.

14. System (1) according to any one of claims 8 to 13,
wherein the detection device (6) is set up to detect at least one topography information of the piece good (3), wherein the control device (8) takes the at least one topography information into account in order to control the robot (10) in order to correct the misplacement of the piece good (3) on the sorter element (2).

15. System (1) according to any one of claims 8 to 14, wherein the sorter element (2) comprises a plurality of receiving areas (4), each of which is intended to receive a piece good (3) and to deliver it to one of the sorting destinations.

## Revendications

1. Procédé pour corriger un mauvais placement (9) d'un article (3) sur un élément de tri (2), comprenant les étapes de procédé suivantes consistant à :
- placer l'article (3) sur l'élément de tri (2),
l'élément de tri (2) présentant une zone de réception (4) et étant conçu pour recevoir l'article (3) dans la zone de réception (4), pour le transporter vers l'une quelconque parmi plusieurs destinations de tri et pour le délivrer de la zone de réception (4) à la destination de tri quelconque ;
- détecter automatiquement une structure de données (7) qui représente un placement de l'article (3) sur l'élément de tri (2) ;
- reconnaître automatiquement un mauvais placement (9) de l'article sur l'élément de tri (2) au moyen de la structure de données (7) ;
**caractérisé en ce que** le procédé consiste à :
- commander un robot (10) de manière à ce que le mauvais placement de l'article (3) sur l'élément de tri (2) soit corrigé par le robot (10).

2. Procédé selon la revendication 1,
dans lequel le mauvais placement (9) est corrigé par le fait que l'article (3) est déplacé vers la zone de réception (4) au moyen du robot (10).

3. Procédé selon l'une quelconque des revendications précédentes,
dans lequel le mauvais placement (9) consiste en ce que l'article (3) n'a pas été placé ou n'a pas été placé complètement dans la zone de réception (4) et/ou que la zone de réception (4) est prévue pour recevoir uniquement un seul article (3), mais est occupée par deux ou plusieurs articles (3) et/ou que le mauvais placement de l'article (3) fait que l'article (3) entrave un mécanisme d'évacuation régulier de l'élément de tri (2) à cause d'un coincement ou d'un collage et/ou que l'article (3) dépasse sur un côté au-delà de l'élément de tri (2) latéralement par rapport à une direction de transport (19) de l'élément de tri (2) et/ou que l'article (3) dépasse une taille prévue pour l'élément de tri (2) et/ou que l'article (3) est un déchet.

4. Procédé selon l'une quelconque des revendications précédentes,
dans lequel la structure de données (7) est vérifiée de manière automatisée quant à des critères et, à l'aide des critères vérifiés, une méthode est sélectionnée de manière automatisée, au moyen de laquelle le mauvais placement (9) est corrigé ;
de préférence, la méthode est sélectionnée automatiquement parmi une sélection quelconque comprenant au moins deux méthodes parmi les méthodes suivantes :
a) correction du mauvais placement (9) au moyen du robot (10) ;
b) déplacement de l'article (3) vers la zone de réception (4) au moyen du robot (10) ;
c) éjection de l'article (3) de l'élément de tri (2) au moyen du robot (10) ;
d) éjection de l'article (3) par un mécanisme de délivrance de l'élément de tri (2) ;
e) combinaison du placement de l'article (3) au moyen du robot (10) avec la délivrance de l'article (3) par un mécanisme de délivrance de l'élément de tri (2) ;
f) signalisation que la correction du mauvais placement (9) doit être effectuée par une intervention humaine ;
g) aucun mauvais placement n'est détecté.

5. Procédé selon l'une quelconque des revendications précédentes,
dans lequel le robot (10) est agencé de manière fixe ou peut être déplacé indépendamment de l'élément de tri (2).

6. Procédé selon l'une quelconque des revendications précédentes,
dans lequel le robot (10) est agencé au-dessus d'une surface de transport de l'élément de tri (2) de telle sorte que l'élément de tri (2) chargé de l'article (3) peut passer librement devant le robot, au moins lorsqu'aucun mauvais placement de l'article sur l'élément de tri (2) n'a été détecté, et que le robot (10) peut corriger un mauvais placement (9) de l'article (3) sur l'élément de tri (2) lorsque le mauvais placement (9) de l'article (3) sur l'élément de tri (2) a été détecté.

7. Procédé selon l'une quelconque des revendications précédentes,
dans lequel la structure de données (7) inclut également une information topographique de l'article (3), et l'information topographique est prise en compte pour commander le robot (10) afin de corriger le mauvais placement de l'article (3) sur l'élément de tri (2).

8. Système (1) pour corriger un mauvais placement (9) d'un article (3) sur un élément de tri (2), comprenant un dispositif de détection (6) ; le dispositif de détection (6) comprenant un système de capteurs (14) et un dispositif de contrôle (8) et étant conçu pour détecter une structure de données (7) qui représente un placement de l'article (3) sur l'élément de tri (2) et pour reconnaître un mauvais placement (9) de l'article (3) sur l'élément de tri (2) à l'aide de la structure de données (7) ;
**caractérisé en ce que** le système comprend un robot (10) et le dispositif de contrôle (8) est conçu pour commander le robot (10) de telle sorte que celui-ci corrige le mauvais placement (9) de l'article (3) sur l'élément de tri (2).

9. Système (1) selon la revendication 8,
dans lequel le dispositif de contrôle (8) est conçu pour déterminer, à l'aide de la structure de données (7), si l'article (3) n'a pas été placé ou n'a pas été placé complètement dans une zone de réception (4) de l'élément de tri (2) et/ou si la zone de réception (4) est prévue uniquement pour recevoir un seul l'article (3), mais est occupée par deux ou plusieurs articles (3) et/ou si le mauvais placement de l'article (3) fait que l'article (3) entrave un mécanisme d'évacuation régulier de l'élément de tri (2) à cause d'un coincement ou d'un collage et/ou si l'article dépasse sur un côté au-delà de l'élément de tri (2) latéralement par rapport à une direction de transport (19) de l'élément de tri (2) et/ou si l'article (3) dépasse une taille prévue pour l'élément de tri (2) et/ou si l'article (3) est un déchet.

10. Système (1) selon la revendication 9,
dans lequel le dispositif de contrôle (8) est conçu pour commander le robot (10) de manière à ce que celui-ci corrige le mauvais placement (9) de l'article (3) sur l'élément de tri (2) en déplaçant l'article (3) vers la zone de réception (4).

11. Système (1) selon l'une quelconque des revendications 8 à 10,
dans lequel le dispositif de contrôle (8) est conçu pour vérifier la structure de données (7) quant à des critères et pour sélectionner, à l'aide des critères vérifiés, une méthode au moyen de laquelle le mauvais placement (9) est corrigé ;
de préférence, le dispositif de contrôle (8) est conçu pour sélectionner la méthode parmi une sélection quelconque comprenant au moins deux méthodes parmi les méthodes suivantes :
a) correction du mauvais placement (9) au moyen du robot (10) ;
b) déplacement de l'article (3) vers la zone de réception (4) au moyen du robot (10) ;
c) éjection de l'article (3) de l'élément de tri (2) au moyen du robot (10) ;
d) éjection de l'article (3) par un mécanisme de délivrance de l'élément de tri (2) ;
e) combinaison du placement de l'article (3) au moyen du robot (10) avec la délivrance de l'articule (3) par un mécanisme de délivrance de l'élément de tri (2) ;
f) signalisation que la correction du mauvais placement (9) doit être effectuée par une intervention humaine ;
g) aucun mauvais placement n'est détecté.

12. Système (1) selon l'une quelconque des revendications 8 à 11,
dans lequel le robot (10) est agencé de manière fixe ou peut être déplacé indépendamment de l'élément de tri (2).

13. Système (1) selon l'une quelconque des revendications 8 à 12,
dans lequel le robot (10) est agencé au-dessus d'une surface de transport de l'élément de tri (2) de telle sorte que l'élément de tri (2) chargé de l'article (3) peut passer librement devant le robot, au moins lorsqu'aucun mauvais placement de l'article (3) sur l'élément de tri (2) n'a été détecté, et que le robot (10) peut corriger un mauvais placement (9) de l'article (3) sur l'élément de tri (2) lorsque le mauvais placement (9) de l'article (3) sur l'élément de tri (2) a été détecté.

14. Système (1) selon l'une quelconque des revendications 8 à 13,
dans lequel le dispositif de détection (6) est conçu pour détecter au moins une information topographique de l'article (3), le dispositif de contrôle (8) prenant en compte ladite au moins une information topographique pour commander le robot (10) afin de corriger le mauvais placement de l'article (3) sur l'élément de tri (2).

15. Système (1) selon l'une quelconque des revendications 8 à 14,
dans lequel l'élément de tri (2) comprend une pluralité de zones de réception (4) dont chacune est respectivement prévue pour recevoir un article (3) et à le délivrer respectivement vers l'une des destinations de tri.
